# EUROPÄISCHE PATENTSCHRIFT

(11) **EP 0 627 511 B1**
(45) Veröffentlichungstag und Bekanntmachung des Hinweises auf die Patenterteilung: **05.08.1998**
(21) Anmeldenummer: 94106345.5
(22) Anmeldetag: 22.04.1994
(51) Int. Cl.: D03C 3/12, D03C 3/06

(54) **Jacquardmaschine**
Jacquard machine
Machine jacquard

(30) Priorität: 23.04.1993 BE 9300411
(43) Veröffentlichungstag der Anmeldung: 07.12.1994
(73) Patentinhaber: N.V. Michel Van de Wiele, B-8510 Kortrijk (Marke) (BE)
(72) Erfinder: Derudder, Carlos, B-8501 Heule (BE)
(74) Vertreter: Prechtel, Jörg, Dipl.-Phys. Dr.

(56) Entgegenhaltungen:
- EP-A- 0 106 974
- EP-A- 0 280 132
- EP-A- 0 459 582
- EP-A- 0 502 528
- FR-A- 2 648 159
- FR-E- 75 506

## Beschreibung

Die anschließend beschriebene Erfindung bezieht sich auf eine Jacquardmaschine zum weben von Doppelstückgeweben gemäß dem Oberbegriffen der unabhängigen Ansprüche 1 und 11.

Aus der französischen Patentschrift Nr. 1.050.774 ist bekannt, wie mit zwei Haken oder zwei wahlelementen, einem bewegbaren Bodensteg und einer Flaschenzugeinrichtung vier Stellungen hervorgebracht werden können. Der Nachteil dieser Einrichtung besteht darin, daß stets zwei Wahlelemente benötigt werden. Bei einer elektronischen Jacquardsteuerung beispielsweise wird dies sehr kostspielig.

Aus der belgischen Patentanmeldung Nr. 92000461 ist bekannt, wie den Polkettfäden drei unterschiedliche Stellungen mit einem kahlelement und mit zwei an diesem Wahlelement zusammenwirkenden, komplementären Haken erteilt werden können, die an einem bewegbaren Flaschenzug mit einem vertikal bewegbaren Citter verbunden sind, an dem ein Umkehrröllchen festgebunden ist.

Aus der EP-A-0,459,582 ist eine Jacquardmaschine zum Weben von Doppelstück-Geweben bekannt. Bei dieser bekannten Jacquardmaschine ist für jeden Polfaden, welcher zwischen den Stücken verläuft bzw. in diese einzuweben ist, ein System vorgesehen, durch welches der Polfaden geführt ist, und für jedes derartige System ist eine Vorrichtung vorgesehen, durch welche der Polfaden in verschiedene Stellungen gebracht werden kann. D. h., diese Jacquardmaschine umfaßt für jeden Pofaden ein Auswahlelement mit zwei vertikal bewegbaren komplementären Haken, die unter der Wirkung von zwei Messern stehen, die sich in Gegenphase aufwärts und abwärts bewegen. Die Haken sind mit einer um eine obere Rolle einer Flaschenzug-Vorrichtung verlaufenden Schnur miteinander verbunden. Mit einem der Haken ist ferner eine Schnur verbunden, die um eine Umlenkrolle eines vertikal bewegbaren Elements und dann um die untere Rolle der bewegbaren Flaschenzug-Vorrichtung geführt ist. Ferner ist ein vertikal bewegbares Gitter vorgesehen, das zusammen mit einem der sich aufwärts und abwärts bewegenden Messer bewegbar ist. Das zweite Ende der mit einem der Haken verbundenen Schnur ist an dem vertikal bewegbaren Gitter festgelegt. Mit einer derart aufgebauten Jacquardmaschine lassen sich für jeden Polfaden sowohl für das Oberstück als auch das Unterstück jeweils drei verschiedene Stellungen erreichen, d. h. eine obere, eine untere und eine Zwischenstellung. Es ist mit dieser bekannten Jacquardmaschine jedoch nicht möglich, die für das Oberstück bzw. das Unterstück vorgesehenen Zwischenstellungen in ihrer Lage bezüglich den jeweils zugeordneten oberen und unteren Stellungen unterschiedlich zu gestalten. D. h., sowohl beim Oberstück als auch beim Unterstück liegt die jeweilige Zwischenstellung im wesentlichen in der Mitte zwischen den jeweils zugeordneten oberen und unteren Stellungen.

Die Aufgabe der Erfindung ist es, diese bekannten Jacquardmaschinen derart zu verbessern, daß sie sich für mehr als drei Stellungen eignen, wobei nur ein Wahlelement nötig ist.

Gemäß dem Anspruch 1 ist daher durch die vorliegende Erfindung eine Jacquardmaschine vorgesehen
zum Weben von Doppelstück-Geweben, bestehend aus einem Unterstück und einem Oberstück, zwischen welchen Polfäden aufgespannt sind, welche Maschine für jeden Polfaden ein System aufweist, durch welches der Polfaden geführt ist, und für jedes System eine Vorrichtung zum Erreichen mehrerer Stellungen aufweist, worin für jeden Polfaden, welcher zum Einbinden in eines der Stücke vorgesehen ist, die Maschine die folgenden Elemente umfaßt:
   - ein Wahlelement mit zwei vertikal bewegbaren komplementären Haken , welche unter der Wirkung von zwei Messern stehen, die sich in Gegenphase in einer Aufwärtsund Abwärtsbewegung bewegen, wobei die Haken durch eine erste Schnur verbunden sind, die um eine obere Rolle einer bewegbaren Flaschenzugvorrichtung geführt ist,
   - eine zweite Schnur , die mit einem ein der komplementären Haken verbunden ist und um eine Umlenkrolle eines vertikal bewegbaren Elements geführt ist und dann über die untere Rolle der bewegbaren Flaschenzugvorrichtung geführt ist, und
   - ein erstes vertikal bewegbares Gitter , das zusammen mit einem der sich aufwärts und abwärts bewegenden Messer , welche auf die erste Schur einwirken, angetrieben ist,
   um für das System drei Stellungen zu erhalten, nämlich eine obere, eine untere und eine Zwischenstellung,

Diese erfindungsgemäße Jacquardmaschine ist dadurch gekennzeichnet,
daß für jeden Polfaden, der zum Einbinden in ein erstes Stück von Oberstück oder Unterstück vorgesehen ist, die Umlenkrolle an dem ersten vertikal bewegbaren Gitter festgelegt ist, während die zweite Schnur nach dem Führen um die untere Rolle der bewegbaren Flaschenzugvorrichtung zu einem zugeordneten System verläuft,
daß für jeden Polfaden, welcher zum Einbinden in das zweite Stück von Oberstück oder Unterstück vorgesehen ist, die Umlenkrolle an einem zweiten vertikal bewegbaren Gitter festgelegt ist, während die zweite Schnur nach dem Führen um die untere Rolle der bewegbaren Flaschenzugvorrichtung zu einem zugeordneten System verläuft, und daß ein Mechanismus mit dem zweiten vertikal bewegbaren Gitter verbunden ist und zusammen mit einem Messer angetrieben ist, um eine Zwischenstellung für das System des Polfadens des zweiten Stücks zu erhalten, deren vertikale Lage sich von der vertikalen Lage der Zwischenstellung des Systems des Polfadens des ersten Stücks unterscheidet.

Vorzugsweise ist der Mechanismus mit dem zweiten Gitter und einem Messer auf derartige Weise verbunden, daß eine Anhebung des oben genannten Messers um eine bestimmte Länge mit einer Anhebung des zweiten Gitters auf einer Strecke übereinstimmt, die sich von der Strecke der Anhebung des ersten Gitters unterscheidet, die sich aus einer Anhebung eines Messers auf die oben genannte Länge ergibt.

Vorzugsweise stimmt die oberste und unterste vertikale Stellung der Systeme für die Polfäden, die an dem Unterstück wirksam sind, mit der obersten und untersten vertikalen Stellung der Systeme für die Polfäden überein, die an dem Oberstück wirksam sind.

Bei einer Ausführungsform enthält der Mechanismus einen Hebel, der hinsichtlich einer Achse drehbar und mit einem Messer und mit einem Gitter in einer solchen Weise verbunden ist, daß eine vertikale Verschiebung des Messers über eine Länge (L) mit einer vertikalen Verschiebung des Gitters über eine Strecke übereinstimmt, die sich von der obengenannten Länge (L) unterscheidet.

Gemäß einem Merkmal jener Ausführungsform ist das zweite Gitter mit einer Stange drehbar verbunden, die mit oem Hebel drehbar verbunden ist.

Gemäß einem weiteren Merkmal jener Ausführungsform ist ein Messer des Wahlelementes für jeden in das zweite Stück einzubindenden Polfaden oder ein Glied, das dieses Messer trägt, mit einer Stange drehbar verbunden, welche (anschließend als Messerstange bezeichnet) mit dem Hebel drehbar verbunden ist.

Gemäß einer Ausführungsform ist das Verhältnis von dem Abstand zwischen der Achse des Hebels und dem Drehpunkt der Messerstange an dem Hebel zu dem Abstand zwischen der Achse des Hebels und dem Drehpunkt der Stange des Gitters an dem Hebel größer als 1,1 oder kleiner als 0,9. Vorzugsweise liegt jenes Verhältnis zwischen 0,2 und 0,9 bzw. zwischen 1,1 und 2. Insbesondere ist das Verhältnis ungefähr 0,5 oder 1,5.

Gemäß einer speziellen Ausführungsform wird das erste Gitter zusammen mit den auf- und abwärts laufenden Messern mit einem Hub L in einer solchen Weise angetrieben, daß eine Bewegung über eine Länge L erfolgt, während das zweite Gitter gemeinsam mit einem der auf- und abwärts laufenden Messern mit einem Hub L in einer solchen Weise angetrieben wird, daß eine Bewegung über eine Länge L/2 oder 1,5 L erfolgt.

Bei einer bevorzugten Ausführungsform werden die beiden Gitter von demselben System angetrieben, wobei sich eine erste Messerreihe der Wahlelemente für jeden in das erste Stück einzubindenden Polfaden und eine erste Messerreihe der Wahlelemente für jeden in das zweite Stück einzubindenden Polfaden über eine bestimmte Länge(L)in Phase bewegen, während sich eine zweite Messerreihe der Wahlelemente der ersten Elemente und eine zweite Messerreihe der Wahlelemente der zweiten Elemente in Phase über die obengenannte Länge(L)bewegen, wobei die Bewegung jener zweiten Messer in Gegenphase zu der Bewegung der ersten obengenannten Messer erfolgt.

Zum Weben von Doppelstück-Geweben (d.h. Doppelplüsch-Geweben oder Doppelteppich-Geweben) werden für die Polfäden des Oberstücks (=Obergewebe) und des Unterstücks (=Untergewebe) im allgemeinen jeweils drei Fachpositionen benötigt, nämlich eine hohe Fachposition und eine niedrige Fachposition für den jeweils polbildenden (=aktiven oder arbeitenden) Polfaden und eine Zwischenposition für den nichtarbeitenden, d.h. in das jeweilige Grundgewebe einzubindenden, Polfaden. Anstelle einer einzigen Zwischenposition können auch mit den Schüssen alternierende Zwischenpositionen erforderlich sein. Hier wurde nun erkannt, daß im Sinne optimaler Fachgestaltung die Zwischenpositionen der in das Obergewebe einzubindenden Polfäden der oberen Fachposition näher liegen sollen als der unteren Fachposition, wohingegen umgekehrt die Zwischenpositionen der dem Untergewebe zugeordneten Polfäden zweckmäßigerweise näher an die untere Fachposition herangerückt werden sollten.

Um mit einfachen Mitteln, insbesondere ohne Veränderung der Wahlelemente, eine unterschiedliche Fachgestaltung für das Obergewebe und das Untergewebe zu ermöglichen, wird gemäß dem Anspruch 11 eine Jacquardmaschine zum Weben von Doppelplüsch-Geweben oder Doppelteppich-Geweben aus zwei durch Polfäden miteinander verbundenen Grundgeweben, einem Obergewebe und einem Untergewebe, vorgeschlagen, umfassend eine erste Jacquard-Teileinheit zum wahlweisen Bewegen der in einem der Grundgewebe einzubindenden Polfäden zwischen unterschiedlichen Fachpositionen sowie eine zweite Jacquard-Teileinheit zum wahlweisen Bewegen der in das andere Grundgewebe einzubindenden Polfäden zwischen unterschiedlichen Fachpositionen wobei jede Teileinheit pro Polfaden ein Hebesystem aufweist aus einem wahlweise bewegbaren Wahlelement, welches über eine Flaschenzuganordnung mit einem die Bewegung des Polfadens steuernden Harnischelement verbunden ist, wobei die Flaschenzuganordnungen der ersten Teileinheit und der zweiten Teileinheit jeweils mit einem die Flaschenzugreaktionskräfte aufnehmenden Reaktionskraft-Element verbunden sind, das im Takt der Jacquardmaschine um einen vorbestimmten Hublängensatz bewegbar ist,

Diese erfindungsgemäße Jacquardmaschine ist dadurch gekennzeichnet,
daß die Flaschenzuganordnungen der ersten Teileinheit jeweils mit einem die Flaschenzugreaktionskräfte aufnehmenden ersten Reaktionskraft-Element verbunden sind, welches im Takt der jacquardmaschine in Flaschenzugrichtung mit einem ersten Hublängensatz bewegbar ist, und daß die Flaschenzuganodnungen der zweiten Teileinheit jeweils mit einem die Flaschenzugreaktionskräfte aufnehmenden, vom ersten Reaktionskraft-Element separat ausgebildeten zweiten Reaktionskraft-Element verbunden sind, welches im Takt der Jacquardmaschine in Flaschenzugrichtung mit einem zweiten Hublängensatz bewegbar ist, und daß der erste Hublängensatz sich von dem zweiten Hublängensatz unterscheidet.

Aufgrund der unterschiedlichen Hublängensätze, und damit des unterschiedlichen Flaschenzughubs ergeben sich für Obergewebe und Untergewebe unterschiedliche Bewegungswege zwischen einzelnen Fachpositionen, so daß hierdurch die asymmetrische, für beide Teileinheiten unterschiedliche Fachgestaltung ohne weiteres möglich ist. Die jeweils eingesetzten bewegbaren Wahlelemente, vorzugsweise jeweils in Form zweier gegenläufig bewegter Platinen, kann unverändert beibehalten werden.

Die Reaktionskraft-Elemente können von den einzelnen Flaschenzuganordnungen jeweils zugeordneten gesonderten Elementen gebildet sein. Besonders einfacher Aufbau ergibt sich jedoch dadurch, daß die Reaktionskraft-Elemente der ersten Teileinheit von einem gemeinsamen ersten Gitter und die Reaktionskraftelemente der zweiten Teileinheit von einem gemeinsamen zweiten Gitter gebildet sind, und daß eines der Gitter angetrieben und das andere Gitter mit dem einen Gitter bewegungsverkoppelt ist mit einem von 1 unterschiedlichen Verhältnis der beiden Bewegungshübe.

Die beiden Platinenelemente können über eine Schnur miteinander verbunden sein, wobei die Schnur über ein mit einer Umlenkrolle der jeweiligen Flaschenzuganordnung verkoppelten Umlenkrolle geführt ist.

Günstige kinematische Verhältnisse erhält man dadurch, daß eine Flaschenzugschnur der Flaschenzuganordnung mit einem ihrer Enden mit einer der beiden Platinenelemente verkoppelt ist und mit ihrem anderen Ende an den Polfaden angreift.

Weitere Merkmale und Einzelheiten der Erfindung werden aus der nachfolgenden Beschreibung hervorgehen, wobei auf die beigefügten Zeichnungen verwiesen wird.

In diesen Zeichnungen zeigen:
Figur 1 perspektivisch einen Teil einer Jacquardmaschine gemäß der Erfindung,
Figur 2 eine Seitenansicht des Teils, der in Figur 1 abgebildet ist,
Figur 3 perspektivisch einen Abschnitt aus Figur 1, der jedoch vergrößert dargestellt ist,
Figuren 4 bis 11 Arbeitsschritte der in Figur 1 abgebildeten Maschine,
Figuren 12 bis 15 die Lage der Polfäden während des Webens in der Jacquardmaschine mit vier Stellungen,
Figuren 16 bis 23 Arbeitsschritte einer Jacquardmaschine mit fünf Stellungen und vier Greifern und
Figuren 24 bis 27 die Lage der Polfäden während des Webens in der Jacquardmaschine mit fünf Stellungen.

Die Jacquardmaschine, die teilweise in Figur 1 abgebildet ist, ist zum Weben von Doppelstückteppichen oder -samt bestimmt, bestehend aus einem Unterstück und einem Oberstück, zwischen denen Polfäden gespannt werden. Jeder Polfaden läuft durch einen Heber, der mit einem System verbunden ist, von dem die vertikale Stellung des Hebers angesteuert werden kann.

Für die Polfäden, die zum Einbinden in dem Unterstück vorgesehen sind, enthält das System:
- ein Wahlelement mit zwei vertikal bewegbaren, komplementären Haken (Platinen) 1, 2, die sich entsprechend einer Auf- und Abbewegung B unter der Mitwirkung von zwei Messern 11, 12 in Gegenphase bewegen, wobei die Haken 1, 2 durch eine Schnur 3 verbunden sind, die um die oberste Rolle 4 eines bewegbaren Flaschenzug-Elements 5 geschlagen wird,
- eine Schnur 6, die mit einem Haken 2 der komplementären Haken verbunden ist und um ein Umkehrröllchen 7, das an einem ersten vertikal bewegbaren Gitter 8 befestigt ist, und dann über die unterste Rolle 9 des bewegbaren Flaschenzug-Elementes 5 zu dem Heber 13 hin geschlagen wird, und
- ein erstes vertikal bewegbares Gitter 8, das von einem Messer 12 der auf- und abwärts laufenden Messer angetrieben wird.

Mit Hilfe dieses Systems können drei Stellungen des Hebers 13 erreicht werden, nämlich eine unterste Stellung 0, in der das Messer 11 nach unten gebracht ist, während der Haken 1 nicht gewählt ist (Figur 8), eine oberste Stellung B, in der das Messer 12 nach unten gebracht ist, während der Haken 2 angewählt ist (Figur 9), und eine untere Zwischenstellung M0, in der das Messer 11 nach unten gebracht ist, während der Haken 1 angewählt ist, oder das Messer 12 nach unten gebracht ist, während der Haken 2 nicht gewählt ist (Figuren 10 und 11).

Für die Polfäden, die zum Einbinden in dem Oberstück vorgesehen sind, enthält das System:
- ein Wahlelement mit zwei vertikal bewegbaren, komplementären Haken 1, 2, die sich entsprechend einer Auf- und Abbewegung unter Mitwirkung von zwei Messern 11, 12 in Gegenphase bewegen, wobei die Haken durch eine Schnur 3 verbunden sind, die um die oberste Rolle eines bewegbaren Flaschenzug-Elementes geschlagen wird,
- eine Schnur 6, die mit einem Haken 1 der komplementären Haken verbunden ist und um ein Umkehrröllchen, das an einem zweiten vertikal bewegbaren Gitter 14 befestigt ist, und dann über die unterste Rolle 9 eines bewegbaren Flaschenzug-Elementes zu dem Heber 13 hin geschlagen wird,
- das zweite vertikal bewegbare Gitter 14, das von einem der auf- und abwärts laufenden Messer 11, 12 angetrieben wird, und mit dem das Umkehrröllchen verbunden ist, und
- einen Mechanismus , der mit dem zweiten Gitter 14 verbunden ist und zusammen mit einem Messer 12 angetrieben wird.

Mit Hilfe dieses Systems können drei Stellungen des Hebers 13 erreicht werden, nämlich eine unterste Stellung 0, wenn das Messer 11 nach unten gebracht ist, während der Haken 1 nicht angewählt wird (Figur 4), eine oberste Stellung B, wenn das Messer 12 unten angelangt ist,während der Haken 2 engewählt ist (Figur 5), und eine obere Zwischenstellung MB, in der das Messer 11 nach unten gebracht ist, während der Haken 1 angewählt ist, oder das Messer 12 nach unten gebracht ist, während der Haken 2 nicht angewählt wird (Figuren 6 und 7).

Die Messer 11 sind auf einem Träger 16 anoebracht, während die Messer 12 an einem Träger 17 montiert sind, wobei von einem einzigen Antriebssystem die Messer derart angetrieben werden, daß sich die Messer 11 und 12 in Gegenphase bewegen.

Die Gitter 8 und 14 sind über Stangen mit dem Träger 17 verbunden.

Der Mechanismus enthält einen Hebel 15, der an einer Achse 22 montiert ist, damit jener Hebel hinsichtlich jenes Maschinenrahmens (nicht abgebildet) drehbar ist.

Eine erste Stange 18 erstreckt sich zwischen dem Träger 17 und dem freien Ende 19 des Hebels 15.Die Stange 18 ist sowohl mit dem Träger 17 als auch mit dem Hebel 15 drehbar verbunden. Der Hebel 15 ist mit den Gittern 8, 14 durch Stangen 20, 21 drehbar verbunden. Die Stange 20, die mit dem Gitter 8 drehbar verbunden ist, steht mit der Achse 23 in Verbindung, welche die Verbindung zwischen dem Hebel 15 und der Stange 18 darstellt, während die Stange 21 mit dem Hebel mittels einer Achse 24 drehbar verbunden ist, die zwischen der Achse 23 und der Achse 22 liegt. Das Verhältnis des Abstandes v zwischen der Achse 22 oder dem Drehpunkt desHebels 15
und dem Drehpunkt der Stange 21 an dem Hebel 15 zu dem Abstand V zwischen der Achse 22 oder dem Drehpunkt des Hebels 15 und der Achse 23 beträgt 0,5, damit eine vertikale Verschiebung der Messer 12 über eine Länge L einer vertikalen Verschiebung des Gitters 8 über eine Länge L und einer vertikalen Verschiebung des Gitters 14 über eine Länge L/2 entspricht.

Die Figuren 4 bis 7 zeigen die Stellungen des Hebers 13 für einen Polfaden, der zum Einbinden in dem Oberstück vorgesehen ist.

In Figur 4 befindet sich das Messer 11 in der Stellung unten, während das Messer 12 die Stellung oben einnimmt. Auf jene Weise hat der Heber 13 seine unterste Stellung 0 erreicht (die Lage des wirksamen Polfadens ist in Figur 12 abgebildet). Der zum Einbinden in dem Oberstück vorgesehene Faden bildet beim Schuß Nr. 1 einen Pol.
Figuren 6, 7 zeigen Stellungen des Systems zur Einbindung eines Polfadens in dem Oberstück. Der Heber 13 befindet sich in einer Stellung, die sich zwischen der untersten Stellung 0 und der obersten Stellung B befindet. Der Abstand zwischen jener Stellung MB und der untersten Stellung 0 beträgt 2 x L, während der Abstand zwischen jener Stellung und der obersten Stellung 1 x L beträgt.

Figur 5 gibt die Situation an, in der ein zum Einbinden in dem Oberstück vorgesehener Faden beim Schuß Nr. 2 (Figur 13) einen Pol bildet. Dieser Faden muß in der oberen Stellung B sein. Zwischen den Schüssen Nr. 1 und Nr. 2 haben die Messer 11 und 12 ihren Ort gewechselt. Der Haken 2 ist von einem Wahlelement des Systems angewählt und bleibt daher oben. Der Haken 1 ist mit dem Messer 11 mit angehoben und dadurch über eine Strecke L gestiegen. Hierdurch sind die Schnur 6 und somit auch der Heber 13 um einen Abstand L erhöht. Auch die Schnur 3 ist um eine Strecke L gestiegen, wodurch ein Tragstück 5 um die Strecke L/2 und über die Schnur 6 somit der Heber 13 nochmals um L ansteigen. Dadurch daß das Messer 12 um den Abstand L abgesunken ist, ist das Gitter 14 über eine Strecke L/2 abgesackt, und somit steigt der Heber 13 über eine Rolle 7 und die Schnur 6 nochmals um L an. Insgesamt ist der Heber 13 folglich um 3 x L angestiegen und befindet sich somit in der oberen Stellung B.

Figur 6 gibt die Sachlage an, wenn ein Polfaden, der zum Einbinden in dem Oberstück vorgesehen ist, beim Schuß Nr. 1 eingebunden wird. Dieser Faden muß die obere Zwischenstellung MB einnehmen.

Im Hinblick auf die Sachlage der Figur 4 befinden sich die Messer 11 und 12 und so auch das Gitter 14 in derselben Stellung. Der Haken 1 ist aber von einem Wahlelement des Systems angewählt und befindet sich somit um L höher als die Stellung der Figur 4. Hierdurch sind die Schnur 6 und somit der Heber 13 um L angehoben. Auch die Schnur 3 ist um L angehoben, wodurch das Tragstück 5 um L/2 und über die Schnur 6 folglich der Heber 13 nochmals um-L ansteigen. Insgesamt befindet sich der Heber in dem Zustand der Figur 6, also um 2 L höher als im Falle der Figur 4, das heißt in der Stellung MB.

Figur 7 gibt die Situation eines Polfadens an, der zum Einbinden in dem Oberstück vorgesehen ist und beim Schuß Nr. 2 eingebunden wird. Uieser Faden muß sich in der oberen Zwischenstellung MB befinden.

Im Vergleich mit der Stellung der Figur 5 wird der Haken 2 nicht angewählt, wodurch sich dieser um die Strecke L tiefer als im Falle der Figur 5 befindet. Infolgedessen sind das Tragstück 5 um L/2 und somit der Heber 13 um L tiefer als im Falle der Figur 5, das heißt, in der Stellung MB.

Figuren 8 bis 11 zeigen die Stellungen des Hebers 13 für einen Polfaden, der zum Einbinden in dem Unterstück (unterste Stellung O - Figur 8; oberste Stellung B - Figur 9) vorgesehen ist, und für einen im Unterstück eingebundenen Polfaden.

Beim Schuß Nr. 1 ist das Messer 11 unten und das Messer 12 oben (Figur 8). Die Positionsdifferenz beträgt L zwischen beiden. Am Messer 11 ruht der Haken 1 und am Messer 12 der Haken 2. Die Haken 1 und 2 sind durch die Schnur 3 verbunden. Außerdem ist der Haken 2 mit der Schnur 6 verbunden, die über die Rolle 7 und das Tragstück 5 mit dem Heber 13 verbunden ist. Die Rolle 7 ist an einem bewegbaren Gitter 8 befestigt, das über eine Stange mit dem Messer 12 fest verbunden ist. Das Gitter 8 führt somit dieselbe Bewegung wie das Messer 12 aus.

Figur 8 gibt die Sachlage eines Polfadens an, der zum Einbinden in dem Unterstück vorgesehen ist und beim Schuß Nr. 1 einen Pol bildet. Dieser Faden muß in der unteren Stellung 0 sein.

Figur 9 stellt die Situation eines Fadens dar, der zum Unterstück gehört und beim Schuß Nr. 2 einen Pol bildet. Dieser Faden muß in der oberen Stellung B sein. Zwischen den Schüssen Nr. 1 und 2 werden die Positionen der Messer 11 und 12 gewechselt. Der Haken 2 wird von einem Wahlelement angewählt und bleibt daher in der oberen Stellung. Der Haken 1 ist mit dem Messer 11 um die Strecke L mit angehoben. Hierdurch wird die Schnur 3 um L angehoben, wodurch sich das Tragstück 5 um L/2 hebt, und über die Schnur 5 wird dadurch der Heber 13 um L gehoben. Dadurch daß das Messer 12 um die Strecke L gesenkt wird, wird das Gitter 8 um die Strecke L abgesenkt, und über die Rolle 7 und die Schnur 5 wird der Heber 13 nochmals um die Strecke 2 L gehoben.

Insgesamt ist der Heber 13 folglich um einen Abstand 3 x L angehoben und befindet sich somit in der oberen Position B.

Figur 10 gibt die Sachlage eines Polfadens an, der zur Einbindung in dem Unterstück vorgesehen ist und beim Schuß Nr. 1 eingebunden wird. Dieser Faden muß die untere Zwischenstellung MO einnehmen.

Zum Vergleich mit der Situation der Figur 8 befinden sich die Messer 11 und 12, so auch das Gitter 8 im selben Zustand. Der Haken 1 ist aber von einem Wahlelement angewählt und befindet sich somit um die Strecke L höher als im Falle der Figur 8. Hierdurch sind die Schnur 3 und folglich der Heber 13 um L angehoben, wodurch sich dieser in der unteren Zwischenstellung MO befindet.

Figur 11 gibt die Sachlage eines Polfadens wieder, der zum Einbinden in dem Unterstück vorgesehen ist und beim Schuß Nr. 2 eingebunden wird.Dieser Faden muß die untere Zwischenstellung MO einnehmen.

Im Vergleich mit der Situation der Figur 9 ist der Haken 2 jetzt nicht angewählt und befindet sich somit um eine Strecke L tiefer als im Falle der Figur 9. Hierdurch sind die Schnur 6 und folglich der Heber 13 um L abgesenkt. Auch die Schnur 3 ist um L gesenkt, wodurch das Tragstück 5 um L/2 und über die Schnur 6 somit der Heber 13 nochmals um L absinken. Insgesamt ist der Heber 13 somit um 2 x L in bezug auf die Sachlage der Figur 9 abgesenkt und befindet sich also in der unteren Zwischenstellung MO.

Die Jacquardmaschine gemäß der Erfindung kann vier Positionen erreichen:
* Beim Schuß 1 sind die Stellungen 0 und MB für Polfäden möglich, die zum Einbinden in dem Oberstück vorgesehen sind, und die Stellungen O und MO für Polfäden möglich, die zum Einbinden in dem Unterstück vorgesehen sind (siehe die Figuren 12 und 13, Figuren 4, 6, 8 und 10).
* Beim Schuß 2 sind die Stellungen B und MB für Polfäden des Oberstückes und die Positionen B und MO für Fäden des Unterstückes möglich (siehe Figuren 14 und 15, Figuren 5, 7, 9 und 11).

Die Arbeitsweise, die die in Figur 1 gezeigte Maschine gemäß der Erfindung anwendet, ist schematisch in den Figuren 12 bis 15 abgebildet. Sie erfordert zwei Webmaschinenzyklen, damit sich ein Pol mit dem Polfaden aus dem Oberstück oder Unterstück bilden läßt oder der Polfaden eingebunden werden kann.

Die Figuren 12 und 13 zeigen bei dieser Arbeitsweise einen ersten Schuß, um jeweils einen arbeitenden Polfaden 117 aus dem Oberstück 100 und einen arbeitenden Polfaden 118 aus dem Unterstück 200 zu binden, während die Figuren 14 und 15 den zweiten Schuß für die Polfäden zeigen.

Zur Abbindung der Polfäden sind bei dieser Arbeitsweise zwischen Bindkettfäden 103, 104 Schußfäden von ortsfesten Greifern G1, G2, G3 eingebracht.

In den Figuren 12 und 13 wird den Bindkettfäden 103, 104 des Oberstückes 100 eine derartige Anhebung erteilt, daß sie sich kreuzen und das Fach, das zwischen den Bindkettfäden 103, 104 gebildet wird, den Greifer G1 hindurchgehen läßt, und den Bindkettfäden 103, 104 des Unterstückes 200 eine derartige Anhebung erteilt, daß das Fach, das zwischen den Bindkettfäden gebildet ist, die Greifer G2 und G3 hindurchläßt. Von jenen Greifern können drei Schußfäden gleichzeitig eingebracht werden.

Der Spannkettfaden 109 des Oberstückes 100 verläuft in der Nähe des Bindkettfadens 103 des Oberstückes 100 oberhalb des Greifers G1, während der eingebundene Polfaden 115 in dem Oberstück in der Nähe des Bindkettfadens 104 unter dem Greifer G1 entlangläuft, damit der Greifer G1 in dem Fach verschoben werden kann, das zwischen dem Spannkettfaden 109 und dem eingebundenen Polfaden 115 gebildet ist.

Der Spannkettfaden 110 des Unterstückes 200 und der eingebundene Polfaden 116 des Unterstückes werden in die Stellung zwischen den Greifern G2 und G3, der Bindkettfaden 103 in eine Stellung über den Greifer G2, der Bindkettfaden 104 und der Polkettfaden 117 in eine Stellung unter den Greifer G3 gebracht, damit ein doppeltes Fach für das Unterstück gebildet wird.

Während des zweiten Schusses (siehe Figuren 14 und 15) werden die Bindkettfäden 103, 104 des Oberstückes 100 und die Bindkettfäden 103, 104 des Unterstückes 200 in solcher Weise verschoben, daß sich die Bindkettfäden 103, 104 des Unterstückes 200 kreuzen, und daß das Fach, das zwischen den Bindkettfäden 103, 104 des Oberstückes 100 gebildet ist, und das Fach, das zwischen den Bindkettfäden 103, 104 des Unterstückes 200 gebildet ist, jeweils die beiden Greifer G1, G2 für das Oberstück (also die beiden Schußfäden) und den Greifer G3 für das Unterstück hindurchgehen lassen.

Die Lage des Spannkettfadens 109 des Oberstückes 100 und des in dem Oberstück 100 eingebundenen Polfadens 115 ist derart angepaßt, daß sich der Spannkettfaden 109 und der Polfaden 115 zwischen den Schußfäden erstrekken, die von den Greifern G1, G2 eingebracht sind.

Der Spannkettfaden 110 des Unterstückes geht von dem Nahbereich des Bindkettfadens 103 des Unterstückes 200 aus, während der in das Unterstück eingebundene Polfaden 116 von dem Nahbereich des Bindkettfadens 104 ausgeht, daß der Greifer G3 in dem Fach verschoben werden kann, das zwischen dem Spannkettfaden 110 und dem Polfaden 116 festgelegt ist.

Um einen Polfaden 117 aus dem Oberstück 100 zu binden, wird die Lage des Polfadens 117 auf solche Weise angepaßt, daß während des ersten Schusses (Figur 12) die beiden Greifer G2, G3 das Fach, das zwischen dem Polfaden 117 und dem Bindkettfaden 103 des Unterstückes 200 gebildet ist, durchlaufen können, und daß während des zweiten Schusses (Figur 14) die beiden Greifer G1, G2 das Fach, das zwischen dem Polfaden 117 und dem Bindkettfaden 104 des Oberstücks gebildet wird, durchlaufen können.

Wie aus den Figuren 12 und 14 ersichtlich ist, wird je Schuß der Polfaden 117 hinsichtlich der zuletzt eingebrachten Schußfäden derart verschoben, daß jener Polfaden sich auf einem Schußfaden eines Gewebes abstützt und zu dem Spannkettfaden des anderen Gewebes läuft, um das Fach, das zwischen den Bindkettfäden des anderen Gewebes gebildet ist, in einen ersten Abschnitt, der zwischen einem Kreuzungspunkt der Bindkettfäden und dem Polfaden liegt, und in einen zweiten Abschnitt zu unterteilen, der hinsichtlich des Polfadens in einer Richtung liegt, die dem obengenannten Kreuzungspunkt gegenübersteht, um das Einbringen eines oder zweier Schußfäden in den obengenannten Abschnitt zu ermöglichen.

Das Binden eines Polfadens 118 aus dem Unterstück kann beispielsweise folgendermaßen geschehen:

Während eines ersten Schusses wird die Lage des Fadens 118 so angepaßt, daß sich jener Faden neben dem Bindkettfaden 104 des Unterstückes befindet und die beiden Greifer G2, G3 das Fach durchlaufen können, das zwischen dem Faden 118 und dem Bindkettfaden 103 des Unterstückes 200 gebildet ist (Figur 13).

Bei einem zweiten Schuß wird die Lage des Fadens 118 in der Weise angepaßt, daß sich der Faden 118 neben dem Bindkettfaden 103 des Obergewebes befindet und die beiden Greifer G1, G2 das vom Faden 118 und dem Bindkettfade 104 gebildete Fach des Oberstückes durchlaufen können. Während dieses zweiten Schusses werden die Bindkettfäden 103, 104 des Unterstückes 200 derart verschoben, daß sich jene Bindkettfäden kreuzen und ein Fach gebildet wird, in dem der Durchgang eines Greifers G3 ermöglicht wird, um einen Schußfaden einzubringen.

Die Figuren 16 bis 23 geben die Stellungen des Hebers 13 für eine Jacquardmaschine mit fünf Stellungen, nämlich der untersten Stellung 0, der obersten Stellung B und drei Zwischenstellungen M1, M2, M3 an (analog den Figuren 4 bis 11).

Die Webmaschine kann dann mit vier Greifern G1, G2, G3 und G4 weben, die jeweils zwischen den Stellungen B und M1, zwischen den Stellungen M1 und M2, zwischen den Stellungen M2 und M3 und zwischen den Stellungen M3 und 0 verschoben werden oder ortsfest angeordnet bleiben.

Das Arbeiten von dieser fünf Stellungen aufweisenden Jacquardmaschine ist gleichartig zu dem Arbeiten der Jacquardmaschine mit vier Stellungen, die oben erläutert ist. Die erstgenannte Jacquardmaschine unterscheidet sich von der letztgenannten Jacquardmaschine hinsichtlich der folgenden Merkmale:
- Für Polfäden, die zum Einbinden in dem Oberstück vorgesehen sind, ist das Gitter 8 mit dem Messer 12 fest verbunden. Das Gitter 8 folgt somit derselben Bewegung wie das Messer 12 und verschiebt sich zwischen den Schüssen 1 und 2 um eine Länge L anstatt über eine Länge L/2 (in bezug auf Figur 5). Infolgedessen befindet sich der Heber 13 in der Lage der Figur 17 bzw. 19 um die Länge L höher als in Figur 5 oder 7.
- Für Polfäden des Unterstückes ist das Gitter 14 über ein Hebelsysten 15 mit dem Messer 12 verbunden. Das Gitter 14 folgt der Bewegung des Messers 12 unter einem Verstärkungsfaktor 3/2. Zwischen den Schüssen 1 und 2 verschiebt sich das Gitter 14 über die Länge 3/2 L anstatt über die Länge L. Infolgedessen befindet sich der Heber 13 im Falle der Figuren 21 und 23 um eine Länge L höher als in Figur 9 oder 11.
   Die Jacquardmaschine kann folglich fünf Stellungen erreichen:
   * Beim Schuß 1 sind die Stellungen 0 und M2 für die Fäden des Oberstükkes und die Stellungen 0 und M3 für die Fäden des Unterstückes möglich.
   * Beim Schuß 2 sind die Stellungen B und M1 für die Fäden des Oberstückes und die Stellungen B und M2 für die Fäden des Unterstückes möglich.

Anstelle von vier Greifern kann die Maschine auch drei Greifer enthalten, die in der Höhe bewegbar sind, das heißt, daß die Lage der Greifer G1, G2, G3 (mit auf- und abwärtsgehenden Greifern) gesteuert wird.

In jener Maschine wird je Harnischschnur nur ein Wahlelement benötigt, um sicherzustellen, daß die Haken in eine von fünf Stellungen gebracht werden.

Die Maschine mit vier Greifern ist mit einer Einrichtung versehen, um je Schuß nur drei Schußfäden einzubringen. Beim Schuß Nr. 1 sind Greifer G21, G31 und G41 zum Einbringen von Schußfäden (einen Schußfaden in dem Oberstück und zwei Schußfäden in dem Unterstück) wirksam, während beim Schuß Nr. 2 Greifer G11, G21 und G31 arbeiten, um die Schußfäden (zwei Schußfäden in dem Oberstück und einen Schußfaden in dem Unterstück) einzubringen.

Die Lage der arbeitenden Polfäden 117, 118, der Spannkettfäden 109, 110, der Bindkettfäden 103, 104, der eingebundenen Polfäden 115, 116, die die Figuren 24 bis 27 zeigen, ist der Lage der obengenannten Fäden in den Figuren 12 bis 15 analog.

Zur ersten Ausführungsform gemäß Figuren 4 bis 15 sei noch kurz auf folgendes hingewiesen:

Die Fachstellung gemäß Figur 4 entspricht der des arbeitenden Polfadens 117 in Figur 12; die Fachstellung gemäß Figur 5 entspricht der des arbeitenden Polfadens 117 in Figur 14; die Fachpositionen gemäß Figuren 6 und 7 entsprechen der Position des momentan eingebundenen Polfadens 115 in den Figuren 12 und 14. Die Fachpositionen gemäß Figuren 8 und 9 entsprechen den Positionen des arbeitenden Polfadens 118 in den Figuren 13 und 15 und die Fachposition gemäß den Figuren 10 und 11 den Positionen des nichtarbeitenden Polfadens 110 in den Figuren 13 und 15.

Dementsprechend sind die Fachpositionen gemäß den Figuren 16 bis 23 der Reihe nach zugeordnet den Fachpositionen des Polfadens 117 in den Figuren 24 und 26, den Fachpositionen des Polfadens 115 in den Figuren 24 und 26, den Fachpositionen des Polfadens 118 in den Figuren 25 und 27 und den Fachpositionen des Polfadens 116 in den Figuren 25 und 27.

## Patentansprüche

1. Jacquardmaschine zum Weben von Doppelstück-Geweben, bestehend aus einem Unterstück und einem Oberstück (100,200), zwischen welchen Polfäden aufgespannt sind, welche Maschine für jeden Polfaden ein System aufweist, durch welches der Polfaden geführt ist, und für jedes System eine Vorrichtung zum Erreichen mehrerer Stellungen aufweist, worin für jeden Polfaden, welcher zum Einbinden in eines der Stücke (100, 200) vorgesehen ist, die Maschine die folgenden Elemente umfaßt:
- ein Wahlelement mit zwei vertikal bewegbaren komplementären Haken (1, 2), welche unter der Wirkung von zwei Messern (11, 12) stehen, die sich in Gegenphase in einer Aufwärts- und Abwärtsbewegung (B) bewegen, wobei die Haken (1, 2) durch eine erste Schnur (3) verbunden sind, die um eine obere Rolle (4) einer bewegbaren Flaschenzugvorrichtung (5) geführt ist,
- eine zweite Schnur (6), die mit einem ein der komplementären Haken (1, 2) verbunden ist und um eine Umlenkrolle (7) eines vertikal bewegbaren Elements geführt ist und dann über die untere Rolle (9) der bewegbaren Flaschenzugvorrichtung (5) geführt ist, und
- ein vertikal bewegbares Gitter (8, 14), das zusammen mit einem (12) der sich aufwärts und abwärts bewegenden Messer (11, 12), welche auf die erste Schur (3) einwirken, angetrieben ist,
um für das System drei Stellungen zu erhalten, nämlich eine obere, eine untere und eine Zwischenstellung,
**dadurch gekennzeichnet**,
daß für jeden Polfaden, der zum Einbinden in ein erstes Stück von Oberstück oder Unterstück (100, 200) vorgesehen ist, die Umlenkrolle (7) an einem ersten vertikal bewegbaren Gitter (8) festgelegt ist, während die zweite Schnur (6) nach dem Führen um die untere Rolle (9) der bewegbaren Flaschenzugvorrichtung (5) zu einem zugeordneten System verläuft,
daß für jeden Polfaden, welcher zum Einbinden in das zweite Stück von Oberstück oder Unterstück (100, 200) vorgesehen ist, die Umlenkrolle (7) an einem zweiten vertikal bewegbaren Gitter (14) festgelegt ist, während die zweite Schnur (6) nach dem Führen um die untere Rolle (9) der bewegbaren Flaschenzugvorrichtung (5) zu einem zugeordneten System verläuft, und
daß ein Mechanismus (15) mit dem zweiten vertikal bewegbaren Gitter (14) verbunden ist und zusammen mit einem Messer (12) angetrieben ist, um eine Zwischenstellung für das System des Polfadens des zweiten Stücks zu erhalten, deren vertikale Lage sich von der vertikalen Lage der Zwischenstellung des Systems des Polfadens des ersten Stücks unterscheidet.

2. Maschine nach Anspruch 1, dadurch gekennzeichnet, daß der Mechanismus (15) mit dem zweiten vertikal bewegbaren Gitter (14) und dem Messer (12) derart verbunden ist, daß das Anheben des Messers (12) über eine Länge (L) einem Anheben des zweiten vertikal bewegbaren Gitters (14) über eine Strecke entspricht, welche sich von der Strecke des Anhebens des ersten vertikal bewegbaren Gitters (8) unterscheidet, die sich aus dem Anheben des Messers (12) um die Länge (L) ergibt.

3. Maschine nach Anspruch 1 oder 2, dadurch gekennzeichnet, daß der Mechanismus (15) mit dem zweiten vertikal bewegbaren Gitter (14) und dem Messer (12) derart verbunden ist, daß ein Anheben des Messers (12) um eine Länge (L) einem Anheben des zweiten vertikal bewegbaren Gitters um eine Strecke entspricht, welche sich von der Länge (L) unterscheidet.

4. Maschine nach einem der Ansprüche 1 bis 3, dadurch gekennzeichnet, daß der Mechanismus einen Hebel (15) umfaßt, der bezüglich einer Achse drehbar ist und der mit einem Messer (12) oder einem Teil (17), durch das das Messer (12) getragen ist, und mit dem zweiten vertikal bewegbaren Gitter (14) derart verbunden ist, daß eine Vertikalbewegung des Messers (12) um eine Länge (L) einer Vertikalbewegung des vertikal bewegbaren Gitters (14) um eine Strecke entspricht, welche sich von der Länge (L) unterscheidet.

5. Maschine nach Anspruch 4, dadurch gekennzeichnet, daß das zweite vertikal bewegbare Gitter (14) mit dem Hebel (15) durch eine Stange (21) drehbar verbunden ist.

6. Maschine nach Anspruch 4 oder 5, dadurch gekennzeichnet, daß ein Messer (12) des Wahlelements für jeden in das zweite Stück von Oberstück und Unterstück (100, 200) einzubindenden Polfaden oder ein das Messer (12) tragendes Teil mit einer Stange (18) drehbar verbunden ist, welche mit dem Hebel (15) drehbar verbunden ist.

7. Maschine nach Anspruch 5 oder 6, dadurch gekennzeichnet, daß das Verhältnis zwischen dem Abstand (v) zwischen der Achse (22) oder dem Schwenkpunkt des Hebels (15) und dem Schwenkpunkt (24) der Stange (21) des zweiten vertikal bewegbaren Gitters (14) an dem Hebel (15) und dem Abstand (V) zwischen der Achse (22) oder dem Schwenkpunkt des Hebels (15) und der Achse (23) oder des Schwenkpunkts der Stange (18) des Messers (12) an dem Hebel (15) größer als 1,1 oder geringer als 0,9 ist.

8. Maschine nach Anspruch 7, dadurch gekennzeichnet, daß das Verhältnis näherungsweise 0,5 oder 1,5 ist.

9. Maschine nach Anspruch 8, dadurch gekennzeichnet, daß das erste vertikal bewegbare Gitter (8) zusammen mit einem (12) der sich um einen Anhebebetrag L aufwärts und abwärts bewegenden Messer derart angetrieben ist, daß es sich über eine Länge L bewegt, wogegen das zweite vertikal bewegbare Gitter (14) zusammen mit einem der sich um einen Anhebebetrag (L) aufwärts und abwärts bewegenden Messer (12) derart angerieben ist, daß es sich um eine Länge L/2 oder 1,5 L bewegt.

10. Maschine nach einem der vorhergehenden Ansprüche, dadurch gekennzeichnet, daß das erste vertikal bewegbare Gitter (8) und das zweite vertikal bewegbare Gitter (14) durch die selbe Einrichtung angetrieben sind, in welcher eine Reihe von ersten Messern (11) der Wahlelemente für jeden in das erste Stück einzubindenden Polfaden und eine Reihe von ersten Messern (11) der Wahlelemente für jeden in das zweite Stück einzubindenden Polfaden sich über eine Länge (L) in Phase bewegen, wogegen eine Reihe von zweiten Messern (12) der Wahlelemente für jeden in das erste Stück einzubindenden Polfaden und eine Reihe von zweiten Messern (12) der Wahlelemente für jeden in das zweite Stück einzubindenen Polfaden sich über die Länge (L) in Phase bewegen, wobei die Bewegung der zweiten Messer (12) in Gegenphase zur Bewegung der ersten Messer (11) verläuft.

11. Jacquardmaschine zum Weben von Doppelplüsch-Geweben oder Doppelteppich-Geweben aus zwei durch Polfäden miteinander verbundenen Grundgeweben, einem Obergewebe (100) und einem Untergewebe (200),
umfassend eine erste Jacquard-Teileinheit zum wahlweisen Bewegen der in einem (100) der Grundgewebe (100, 200) einzubindenden Polfäden (115, 117) zwischen unterschiedlichen Fachpositionen (B, MB, O; B, M1, M2, O) sowie eine zweite Jacquard-Teileinheit zum wahlweisen Bewegen der in das andere Grundgewebe (200) einzubindenden Polfäden (116, 118) zwischen unterschiedlichen Fachpositionen (B, MO, O; B, M2, M3, O), wobei jede Teileinheit pro Polfaden ein Hebesystem aufweist aus einem wahlweise bewegbaren Wahlelement, welches über eine Flaschenzuganordnung (7, 9) mit einem die Bewegung des Polfadens steuernden Harnischelement verbunden ist,
wobei die Flaschenzuganordnungen der ersten Teileinheit und der zweiten Teileinheit jeweils mit einem die Flaschenzugreaktionskräfte aufnehmenden Reaktionskraft-Element (8, 14) verbunden sind, das im Takt der Jacquardmaschine um einen vorbestimmten Hublängensatz bewegbar ist,
**dadurch gekennzeichnet**,
daß die Flaschenzuganordnungen der ersten Teileinheit jeweils mit einem die Flaschenzugreaktionskräfte aufnehmenden ersten Reaktionskraft-Element verbunden sind, welches im Takt der Jacquardmaschine in Flaschenzugrichtung mit einem ersten Hublängensatz (L/2; L) bewegbar ist, und daß die Flaschenzuganodnungen der zweiten Teileinheit jeweils mit einem die Flaschenzugreaktionskräfte aufnehmenden, vom ersten Reaktionskraft-Element separat ausgebildeten zweiten Reaktionskraft-Element verbunden sind, welches im Takt der Jacquardmaschine in Flaschenzugrichtung mit einem zweiten Hublängensatz (L; 1,5 L) bewegbar ist, und daß der erste Hublängensatz (L/2; L) sich von dem zweiten Hublängensatz (L; 1,5 L) unterscheidet.

12. Jacquardmaschine nach Anspruch 11, dadurch gekennzeichnet, daß die ersten Reaktionskraft-Elemente der ersten Teileinheit von einem gemeinsamen ersten Gitter (8) und die zweiten Reaktionskraft-Elemente der zweiten Teileinheit von einem gemeinsamen zweiten Gitter (14) gebildet sind, und daß eines (8) der Gitter (8, 14) angetrieben und das andere Gitter (14) mit dem einen Gitter (8) bewegungsverkoppelt ist mit einem von eins unterschiedlichen Verhältnis der beiden Bewegungshübe.

13. Jacquardmaschine nach Anspruch 11 oder 12, dadurch gekennzeichnet, daß das Wahlelement (2) gegenläufig bewegbare und über eine Schnur (3) miteinander verbundene Platinenelemente (1, 2) aufweist und daß die Schnur (3) über eine mit einer Umlenkrolle (9) der Flaschenzuganordnung verkoppelte Umlenkrolle (4) geführt ist.

14. Jacquardmaschine nach Anspruch 13, dadurch gekennzeichnet, daß eine Flaschenzugschnur (6) der Flaschenzuganordnung mit einem ihrer Enden mit einem (1; 2) der beiden Platinenelemente (1; 2) verkoppelt ist und mit ihrem anderen Ende (13) an den Polfaden angreift.

## Claims

1. Jacquard loom for weaving face-to-face fabrics consisting of a lower and an upper piece (100, 200), between which pile threads are tightened, which loom has a system for each pile thread by which the pile thread is guided, and has a device for each system to achieve several positions, in which for each pile thread to be bound into one of the pieces (100, 200), the loom contains the following elements:
- a selecting element with two vertically movable complementary hooks (1, 2), which are influenced by the action of two knives, moving in opposite phase in an up and down going movement (B), the hooks (1, 2) being connected to a first cord (3), which is guided over an upper roller (4) of a movable tackle device (5),
- a second cord (6) which is connected to one of the complementary hooks (1, 2) and is guided over a reversing roller (7) of a vertically movable element and then over the lower roller (9) of the movable tackle device (5), and
- a vertically movable grating (8, 14), which is driven, together with one (12) of the up and down moving knives (11, 12), which act on the first cord (3),
in order to obtain the three positions for the system, namely un upper, a lower and an intermediate position, characterised in that for each pile thread to be bound into a first part of the upper piece or of the lower piece (100, 200), the reversing roller (7) is fixed to a vertically movable grating (8), while the second cord (6) after having been guided over the lower roller (9) of the movable tackle device (5) leads to a supplementary system, in that for each pile thread, which is destined to be bound into the second part of the upper piece or of the lower piece (100, 200), the reversing roller (7) is fixed to a second movable grating (14), while after having been guided over the lower roller (9) of the movable tackle device (5), the second cord (6) leads to a supplementary system, and in that a mechanism (15) is connected to the second grating (14) moving up and down, and is driven together with a knife (12), in order to reach an intermediate position for the system of the pile thread of the second piece, whose vertical situation is different from the vertical situation of the intermediate position of the pile thread system of the first piece.

2. Loom according to claim 1, characterised in that the mechanism (15) is connected to the vertically movable grating (14) and the knife (12) in such a way, that the lifting of the knife (12) over a length (L) corresponds to a lifting of the second vertically movable grating (14) over a distance, which is different from the lifting distance of the first vertically movable grating (8), which follows from the lifting of the knife (12) over the length (L).

3. Loom according to claim 1 or 2, characterised in that the mechanism (15) is connected to the second vertically movable grating (14) and the knife (12) in such a way, that a lifting of the knife (12) over a length (L) corresponds to a lifting of the second vertically movable grating over a distance, which is different from the length (L).

4. Loom according to one of the claims 1 to 3, characterised in that the mechanism (15) comprises a lever (15), which is rotatable with respect to a shaft and which with the knife (12) or a part (17) is supported by the knife (12) and is connected to the second vertically movable grating (14) in such a way, that a vertical movement of the knife (12) over a length (L) corresponds to a vertical movement of the vertically movable grating (14) over a distance, which is different from the length (L).

5. Loom according to claim 4, characterised in that the second vertically movable grating (14) is rotatably connected to the lever (15) by a bar (21).

6. Loom according to claim 4 or 5, characterised in that a knife (12) of the selecting element is rotatably connected to a bar (18), which is rotatably connected to the lever (15), for each of the pile threads to be bound into the second part of the upper piece and the lower piece (100, 200) or a part carrying the knife (12).

7. Loom according to claim 5 or 6, characterised in that the ratio between the distance (v) between the shaft (22) or the centre of rotation of the lever (15) and the centre of rotation (24) of the bar (21) of the second vertically movable grating (14) on the lever (15) and the distance (V) between the shaft (22) or the centre of rotation of the lever (15) and the shaft (23) or the centre of rotation of the bar (18) of the knife (12) on the lever (15) is greater than 1.1 or less than 0.9.

8. Loom according to claim 7, characterised in that the ratio is approximately 0.5 or I.5.

9. Loom according to claim 8, characterised in that the first vertically movable grating (8), together with one of the knives (12) moving up and down over a lifting height L is driven in such a way that it moves over a length L, while the second vertically movable grating (14), together with one of the knives (12) moving up and down over a lifting height L is driven in such a way that it moves over a length L/2 or 1.5 L.

10. Loom according to any of the preceding claims, characterised in that the first vertically movable grating (8) and the second vertically movable grating (14) are driven by the same device in which a series of first knives (11) of the selecting elements for each pile thread to be bound into the first piece and a series of first knives (11) of the selecting elements for each pile thread to be bound into the second piece moves in phase over a length (L), while a series of second knives (12) of the selecting elements for each pile thread to be bound into the first piece and a series of second knives (12) of the selecting elements for each pile thread to be bound into the second piece moves in phase over a length (L), the movement of the second knives (12) being in opposite phase with respect to the movement of the first knives (11).

11. Jacquard loom for weaving face-to-face pile fabrics or face-to-face carpet fabrics from two backing weaves, an upper fabric (100) and a lower fabric (200), connected to each other by pile threads,
comprising a first Jacquard partial unit to move the pile threads (115, 117) to be bound into one (100) of the backing weaves (100, 200), alternately between the different shed positions (B, MB, 0; B, M1, M2, O), as well as a second Jacquard partial unit to move the pile threads (116, 118) to be bound into the other backing weave (200), alternately between the different shed positions (B, MO, 0; B, M2, M3, O), each partial unit having a lifting system per pile thread, consisting of an alternately movable selecting element, which, through a tackle disposition (7, 9), is connected to a harness element controlling the pile threads,
the tackle dispositions of the first partial unit and of the second partial unit each time being connected to a reaction force element (8, 14) absorbing the tackle reaction forces, which is movable in phase with the Jacquard loom over a predetermined set of lifting heights, characterised in that the tackle dispositions of the first partial unit are connected each time to a first reaction force element absorbing the tackle reaction forces, which is movable in phase with the Jacquard loom in the tackle direction with a first set of lifting lengths (L/2; L), and in that the tackle dispositions of the second partial unit are connected each time to a second reaction force element absorbing the tackle reaction forces and shaped separately from the first reaction force element, which is movable in phase with the Jacquard loom in the tackle direction with a second set of lifting lengths (L; 1.5 L), and in that the first set of lifting lengths (L/2; L) is different from the second set of lifting lengths (L; 1.5 L).

12. Jacquard loom according to claim 11, characterised in that the first reaction force elements of the first partial unit are formed by a common first grating (8) and the second reaction force elements of the second partial unit are formed by a common second grating (14), and in that one of the gratings (8, 14) is driven and the other grating (14) is connected in movement to the one grating (8) with a ratio of the moving courses which is different from One.

13. Jacquard loom according to claim 11 or 12, characterised in that the selecting element (2) has lifting wires (1, 2), movable in opposite directions and connected to each other by a cord (3) and in that the cord (3) is guided over a reversing roller (4) connected to a reversing roller (9) of the tackle disposition.

14. Jacquard loom according to claim 13, characterised in that a tackle cord (6) of the tackle disposition, with one of its extremities, is connected to one (1; 2) of the two lifting wire elements and with its other extremity (13) acts on the pile thread.

## Revendications

1. Métier Jacquard pour tisser des tissus face contre face, consistant en une pièce inférieure et une pièce supérieure (110, 200), entre lesquelles des fil de poil sont tendus, lequel métier présente un système pour chacun des fils de poil, à l'aide duquel le fil de poil est guidé et qui présente un dispositif pour chaque système, pour réaliser plusieurs positions, le métier comprenant les éléments suivants pour chacun des fil de poil qui sont prévus à être liés dans l'une des pièces (110, 200):
- un élément sélecteur à deux crochets (1, 2) complémentaires qui peuvent être déplacés verticalement qui sont soumis à l'action de deux couteaux (11, 12), qui se déplacent dans un mouvement de haut en bas (B) en opposition de phase, les crochets (1, 2) étant reliés par un premier cordon (3), qui est guidé sur un rouleau supérieur (4) d'un dispositif de palan mobile (5),
- un deuxième cordon (6) qui est relié à l'un des crochets complémentaires (1, 2) est qui est guidé sur un rouleau de renvoi (7) d'un élément verticalement mobile et ensuite sur le rouleau inférieur (9) du dispositif de palan mobile (5), et
- une grille verticalement mobile (8, 14), qui est entraînée conjointement avec l'un (12) des couteaux (11, 12), agissant sur le premier cordon (3),
afin d'atteindre trois positions pour le système, c'est-à-dire une position supérieure, une position inférieure et une position intermédiaire, caractérisé en ce que pour chacun des fils de poil qui sont prévus à être liés dans une première partie de la pièce supérieure ou de la pièce inférieure, le rouleau de renvoi (7) est fixé à une première grille (8), pendant que le deuxième cordon (6), après avoir été guidé sur le rouleau inférieur (9) du dispositif de palan mobile (5) s'étend vers un système conjoint, en ce que le rouleau de renvoi (7) est fixé à une deuxième grille verticalement mobile (14), pour chaque fil de poil qui est prévu à être lié dans la deuxième partie de la pièce supérieure ou de la pièce inférieure (110, 200), tandis que le deuxième cordon (6), après avoir été guidé sur le rouleau inférieur (9) du dispositif de palan mobile (5), s'étend vers un système conjoint, et en ce qu'un mécanisme (15) est relié à la deuxième grille verticalement mobile (14) et est entraîné conjointement avec un couteau (12), afin d'obtenir une position intermédiaire pour le système du fil de poil de la deuxième partie, dont la situation verticale est différente de la situation verticale de la position intermédiaire du système du fil de poil de la première partie.

2. Métier selon la revendication 1, caractérisé en ce que le mécanisme (15) est relié à la deuxième grille verticalement mobile (14) et le couteau (12) de telle manière, que le levage du couteau (12) sur une longueur (L) correspond à un levage de la deuxième grille verticalement mobile (14) sur une distance, qui est différente de la distance de levage de la première grille verticalement mobile (8), qui s'ensuit du levage du couteau (12) sur la longueur (L).

3. Métier selon la revendication 1 ou 2, caractérisé en ce que le mécanisme (15) est relié à la deuxième grille verticalement mobile (14) et avec le deuxième couteau (12) de telle manière, que le levage du couteau (12) sur une longueur (L) correspond à un levage de la deuxième grille verticalement mobile (14) sur une distance, qui est différente de la longueur (L).

4. Métier selon l'une quelconque des revendications 1 à 3, caractérisé en ce que le mécanisme comprend un levier (15), qui est pivotant par rapport à un axe et qui est relié à un couteau (12) ou à une partie (17) par laquelle le couteau (12) est supporté, et à la deuxième grille verticalement mobile (14), de telle manière qu'un mouvement vertical du couteau (12) sur une longueur (L) correspond à un mouvement vertical de la grille verticalement mobile (14) qui est différente de la longueur (L).

5. Métier selon la revendication 4, caractérisé en ce que la deuxième grille verticalement mobile (14) est reliée de manière pivotante au levier (15) par une barre (21).

6. Métier selon l'une quelconque des revendications 4 ou 5, caractérisé en ce qu'un couteau (12) de l'élément sélecteur ou une partie portant le couteau (12) est relié de manière pivotante à une barre (18) pour chacun des fils de poil prévus à être liés dans la deuxième partie de la pièce supérieure ou de la pièce inférieure (100, 200).

7. Métier selon la revendication 5 ou 6, caractérisé en ce que le rapport entre la distance (v) entre l'axe (22) ou le centre de rotation du levier (15) et le centre de rotation (24) de la barre (21) de la deuxième grille verticalement mobile (14) au levier (15) et la distance (V) entre l'axe (22) ou le centre de rotation du levier (15) et l'axe (23) ou le centre de rotation de la barre (18) du couteau (12) au levier (15) est supérieur à 1,1 ou inférieur à 0,9.

8. Métier selon la revendication 7, caractérisé en ce que le rapport est approximativement de 0,5 ou de 1,5.

9. Métier selon la revendication 8, caractérisé en ce que la première grille verticalement mobile (8) est entraînée conjointement avec l'un des couteaux (12) se déplaçant de haut en bas sur une hauteur de levage L, de telle manière qu'elle se déplace sur une longueur L, contre quoi la deuxième grille verticalement mobile (14) est entraînée conjointement avec l'un des couteaux (12) se déplaçant de haut en bas sur une hauteur de levage (L), de telle manière à ce qu'elle se déplace sur une longueur L/2 ou 1,5 L.

10. Métier selon l'une quelconque des revendications précédentes, caractérisé en ce que la première grille verticalement mobile (8) et la deuxième grille verticalement mobile (14) sont entraînées par le même dispositif, dans lequel une série de premiers couteaux (11) des éléments sélecteurs pour chacun des fils de poil à être liés dans la première partie et une série de premiers couteaux (11) des éléments sélecteurs pour chacun des fils de poil à être liés dans la deuxième partie se déplacent en phase sur une longueur (L), contre quoi une série de deuxièmes couteaux (12) des éléments sélecteurs pour chacun des fils de poil à être liés dans la première partie et une série de deuxièmes couteaux (12) des éléments sélecteurs pour chacun des fils de poil à être liés dans la deuxième partie se déplacent en phase sur une longueur, le mouvement des deuxièmes couteaux (12) étant en opposition de phase par rapport au mouvement des premiers couteaux.

11. Métier Jacquard pour tisser des velours face contre face ou des tapis face contre face à partir de deux tissus de fond, un tissu supérieur (100) et un tissu inférieur (200) reliés l'un à l'autre par des fils de poil , comprenant une première unité Jacquard partielle pour déplacer alternativement des fils de poil (115, 117) à être reliés dans l'un (100) des tissus de fond (100, 200) entre les différentes positions de la foule (B, MB, O; B, M1, M2, 0), ainsi qu'une deuxième unité Jacquard partielle pour déplacer alternativement des fils de poil (116, 118) à être reliés dans l'autre (200) des tissus de fond (100, 200) entre les différentes positions de la foule (B, MO, O; B, M2, M3, 0), chacune des unités partielles ayant un système de levage par fil de poil comprenant un élément sélecteur mobile au choix qui, au moyen d'une disposition de palan (7, 9), est relié à un élément d'accrochage contrôlant le mouvement du fil de poil, les dispositions de palan de la première unité partielle et de la deuxième unité partielle sont reliées chaque fois à un élément de force de réaction (8, 14) absorbant les forces de réaction des palans, qui peut être déplacé, en suivant la cadence du métier Jacquard, sur un jeu de longueurs de course, caractérisé en ce que les dispositions de palan de la première unité partielle sont reliées chaque fois à l'un des éléments de force de réaction absorbant les forces de réaction des palans qui, suivant la cadence du métier Jacquard, peut être déplacé dans le sens des palans avec un premier jeu de longueurs de course (L/2; L), et en ce que les dispositions de palan de la deuxième unité partielle sont reliées chaque fois à un élément de force de réaction exécuté séparément du premier élément de force de réaction, absorbant les forces de réaction des palans qui, suivant la cadence du métier Jacquard, peut être déplacé dans le sens des palans avec un deuxième jeu de longueurs de course (L; 1,5 L), et en ce que le premier jeu de longueurs de course (L/2; 1,5 L) est différent du deuxième jeu de longueurs de course (L; 1,5 L).

12. Métier Jacquard selon la revendication 11, caractérisé en ce que les premiers éléments de force de réaction de la première unité partielle sont constitués par une première grille commune (8) et les deuxièmes éléments de force de réaction de la deuxième unité partielle par une deuxième grille commune (14) et en ce l'une (8) des grilles (8, 14) est entraînée et l'autre grille (14) est reliée par rapport au mouvement à la grille (8) avec un rapport entre les deux courses de déplacement qui n'est pas égal à 1.

13. Métier Jacquard selon la revendication 11 ou 12, caractérisé en ce que l'élément sélecteur (2) présente des éléments de platine (1, 2) qui peuvent être déplacés en sens opposé et qui sont reliés l'un à l'autre par un cordon (3) et en ce que le cordon (3) est guidé sur un rouleau de renvoi accouplé à un rouleau de renvoi (9) de la disposition de palan.

14. Métier Jacquard selon la revendication 13, caractérisé en ce qu'un cordon de palan (6) de la disposition de palan, par l'une de ses extrémités, est accouplé à l'un des deux éléments de platine (1; 2) et par son autre extrémité agit sur le fil de poil.
